# EUROPÄISCHE PATENTANMELDUNG

(11) **EP 0 423 414 A1**
(43) Veröffentlichungstag der Anmeldung: **24.04.1991**
(21) Anmeldenummer: 90103835.6
(22) Anmeldetag: 27.02.1990
(51) Int. Cl.: A63C 19/10

(54) **Einrichtung zum Praeparieren der Aufsprungbahn einer Skisprungschanze**

(30) Priorität: 17.10.1989 IT 2204789
(71) Anmelder: PRINOTH S.P.A., I-39046 Ortisei (IT)
(72) Erfinder: Goller, Walter, I-39046 - Ortisei (IT)
(74) Vertreter: Mayer, Hans Benno, Dipl.-Ing.

(57) **Zusammenfassung**

Einrichtung zum Praeparieren der Aufsprungbahn einer Skisprungschanze, wobei in der Naehe des Absprungtisches (1) der Schanze auf Abstand vorgesehene Fuehrungs- und Umlenkrollen (3,4) angeordnet sind, die ein Seil (5) aufnehmen, dessen Enden, die laengs der Aufsprungbahn angeordnet sind, mit zwei Schneefahrzeugen (6,7) verbindbar sind.

## Beschreibung

Die vorstehende Erfindung betrifft eine Einrichtung zum Praeparieren der Aufsprungbahn einer Skisprungschanze.

Es ist bekannt, dass Schanzenanlagen in einer Aufsprungbahn enden, die ein bestimmtes Querschnittsprofil aufweist und dem Athleten ermoeglicht, nach dem Flug erneut zu landen. Es ist dem Fachmann bekannt, dass die Aufsprungbahn ein sehr steil ausgebildetes Mittelstueck aufweist, um somit den Aufprall waehrend des Landevorganges auf ein Minimum zu reduzieren.

Besonders bei sportlichen Wettkaempfen muss die Aufsprungbahn einen einwardfreien Schneemantel aufweisen. Aus diesem Grunde werden auch heute noch Arbeitsmannschaften eingesetzt, die unter Verwendung von Handgeraeten, wie Schaufeln und Rechen die Aufsprungbahn in bestmoeglich ster Weise praeparieren. Beruecksichtigt man, dass an einem sportlichen Wettkampf zahlreiche Athleten teilnehmen, die mehrere Spruenge durchfuehren, so ist leicht verstaendlich, dass die Aufsprungbahn waehrend des Wettkampfes einem erheblichen Verschleiss unterliegt, Verschleiss, der auch heute noch waehrend der Wettkampfpausen nur provisorisch behoben werden kann; dies ist auf die erheblichen Abmessungen der Aufsprungbahn einer Schanze und die bisher zum Einsatz gelangten Geraete zurueckzufuehren.

Aufgabe der vorstehenden Erfindung ist es, Mittel vorzuschlagen, mit denen es moeglich ist, unter Verwendung von motorisierten Geraeten die Aufsprungbahn einer Skisprungschanze zu praeparieren und ein Instandsetzen des Schneemantels der Aufsprungbahn in kuerzester Zeit, auch waehrend der Wettkampfpausen, zu ermoeglichen.

Diese Aufgabe wird erfindungsgemaess dadurch erzielt, dass in der Naehe des Absprungtisches der Schanze auf Abstand angeordnete Fuehrungs- und Umlenkrollen vorgesehen sind, die ein Seil aufnehmen, dessen Enden laengs der Aufsprungbahn angeordnet sind und diese Enden mit zwei Schneefahrzeugen verbindbar sind.

Um zu vermeiden, dass durch die belasteten Seilstuecke die Aufsprungbahn der Schanze beschaedigt wird, ist das Seil mit schwimmerartigen Stuetzkoerpern oder Gleitern ausgeruestet, die auf der Aufsprungbahn frei verschiebbar sind.

Weitere Vorteile der Erfindung koennen der folgenden Beschreibung, den Unteranspruechen und den Zeichnungen entnommen werden.

Der Erfindungsgegenstand wird nun genauer anhand eines Ausfuehrungsbeispieles beschrieben und in den Zeichnungen dargestellt. Es zeigen:
Fig. 1 in Seitenansicht die Aufsprungbahn einer Skisprungschanze mit den erfindungsgemaessen Einrichtungen;
Fig. 2 eine Draufsicht der Aufsprungbahn der Skisprungschanze mit den erfindungsgemaessen Mitteln; und
Fig. 3 im Detail und in perspektivischer Ansicht die mit dem Seil verbundenen Schwimmer oder Gleitkoerper.

Wie der Fig. 1 zu entnehmen ist, ist nach dem Absprungtisch einer Sprungschanze 1 eine Aufsprungbahn 2 vorgesehen, die ein Profil aufweist, das teilweise aus sehr steilen Teilstuecken besteht. Diese Teilstuecke sind nicht einfach von einem Schneefahrzeug befahrbar.

Haeufig ist die Aufsprungbahn 2 auch mit einem duennen Kunststoffbelag bedeckt, um die Durchfuehrung des Sprungwettbewerbes auch bei ungenuegendem Schneebelag zu ermoeglichen.

Nach der Erfindung sind in unmittelbarer Naehe des Schanzentisches 1 Fuehrungs- und Umlenkrollen 3 und 4 vorgesehen, die auf Abstand angeordnet sind. Diese Rollen 3, 4 dienen als Fuehrung fuer ein Seil 5, dessen Enden 5a, 5b auf der Aufsprungbahn aufliegen.

Mit den Enden 5a bzw. 5b des Seiles 5 sind zwei Schneefahrzeuge 6 bzw. 7 verbindbar.

Die Seilstuecke 5a und 5b sind ferner mit schwimmerartigen Gleitkoerpern bestueckt, die gesamthaft mit 8 gekennzeichnet sind, und im Anschluss noch genauer beschrieben werden.

Der Fig. 2 kann entnommen werden, dass die Fuehrungs- und Gleitrollen 3 und 4 in unmittelbarer Naehe des Schanzentisches 1 angeordnet sind. Wie der Fig. 2 noch zu entnehmen ist, sind die Rollen 3 und 4 auf der rechten und linken Seite des Schanzentisches 1 angeordnet. Das von den Rollen 3 und 4 gefuehrte und gehaltene Seil 5 bildet zwei entlang der Aufsprungbahn angeordnete Seilstuecke 5a und 5b, mit deren Enden Schneefahrzeuge 6 bzw. 7 verbindbar sind. Jedes Schneefahrzeug ist in bekannter Weise mit einem vorderen Schild und einer rueckseitig liegenden Fraeswelle ausgeruestet. In vorteilhafter Weise sind die Antriebsraupen eines jeden Fahrzeuges 6, 7 besonders weich ausgebildet, um eine Beschaedigung des Untergrunds der Aufsprungbahn 2 der schanze zu vermeiden. Raupen dieser Art weisen z. B. ein V-foermiges Profil auf und werden seit Jahren von der Anmelderin eingesetzt. Diese Raupen haben sich besonders vorteilhaft fuer leichte Fahrzeuge erwiesen, die auf besonders empfindlichem Boden arbeiten muessen.

Jedes Seilstueck 5a, 5b ist mit einer Reihe von schwimmerartigen Gleitkoerpern 8 ausgeruestet. Die Koerper 8 haben die Aufgabe, auf dem Boden der Aufsprungbahn 2 zu gleiten und sollen vermeiden, dass duroh die Seilstuecke 5a bzw. 5b, die in erheblicher Weise von dem Schneefahrzeug 6, 7 belastet werden, ein Beschaedigen des Unterbodens der Aufsprungbahn 2 erfolgt.

Der Fig. 2 kann weiter entnommen werden, dass die sohwimmerartigen Koerper 8 verschiebbar an den Seilstuecken 5a und 5b angeordnet sind, wie dies noch genauer beschrieben werden wird. Durch die verschiebbare Anordnung der Schwimmerkoerper 8 erreicht man eine automatische Abstandseinstellung zwischen den schwimmerartigen Koerpern 8, sobald sich ein Schneefahrzeug (z. B. das Fahrzeug 7) dem Ende der Aufsprungbahn 2 (Talseite) naehert. Bei Heranfahren des Schneefahrzeuges 6 an den Schanzentisch 1 (Bergseite) muessen die Schwimmerkoerper 8 die Moeglichkeit haben, die zwischen den Koerpern 8 gebildeten Freiraeume zu beseitigen, in der Art, dass die Schwimmerkoerper 8 gegenseitig in Beruehrung treten. Zu diesem Zweck bestehen die schwimmerartig ausgebildeten Gleitkoerper 8, wie der Fig. 3 zu entnehmen ist, aus einem hohl ausgebildeten Koerper, der einen freien Durchgang der Seilstuecke 5a, 5b erlaubt.

Der Fig. 3 kann ferner entnommen werden, dass der Schwimmerkoerper 8 abgerundete Form aufweist, dies um gute Gleiteigenschaften des Koerpers 8 auf dem Unterboden der Aufsprungbahn 2 zu gewaehrleisten.

Die Eintritts- und Austrittsoeffnungen 9, 10 der schwimmerartigen Koerper 8 sind in vorteilhafter Weise mit Laufrollen 11 und 12 bestueckt, die parallel zueinander angeordnet sind und eine sichere Fuehrung fuer die Seilstuecke 5a, 5b darstellen. Um die Fuehrung der Seilstuecke 5a, 5b weiter gegenueber dem schwimmerartigen Koerper 8 zu verbessern, sind die Laufrollen 11 und 12 in vorteilhafter Weise in L-foermigen Blechbuegeln 13 und 14 gelagert, wobei ein Arm des L-foermigen Bauteiles fuer die Montage der Bauteile 13, 14 am Sohwimmerkoerper 8 dient und der verbleibende Arm jedes L-foermigen Stuetzteiles als seitliche Fuehrung fuer das durchlaufende Seilstueck dient.

Um die schwimmerartigen Koerper 8 auf den Seilstuecken 5a und 5b automatisch auf einen gewuenschten Abstand zu bringen, sind die schwimmerartigen Koerper 8 durch ein zusaetzliches Verbindungsseil 15, eine Kette oder ein aehnliches Bauteil verbunden, das als Abstandshalter dient. Es ist dabei vorgesehen, dass der schwimmerartige Koerper 8, der z. B. auf der Bergseite der Seilstuecke 5a oder 5b angeordnet ist, ortsfest mit dem Boden in der Naehe des Schanzentisches 1 verbunden ist.

Die Arbeitsweise der erfindungsgemaessen Vorrichtung ist folgende:

Das Schneefahrzeug 6 bzw. das Schneefahrzeug 7 wird mit den entsprechenden Enden der Seilstuecke 5a bzw. 5b verbunden, wie dies der Fig. 2 zu entnehmen ist. Das Schneefahrzeug 6 ist mit seinem Kopfstueck am Seil 5a befestigt und steigt entlang der Aufsprungbahn 2. Das Fahrzeug 7 ist hingegen mit seinem rueckwaertigen Teil mit dem Seilstueck 5b verbunden und befaehrt die Aufsprungbahn 2 talwaerts.

Durch die Umlenkrollen 3 und 4 sowie die Seilstuecken 5, 5a, 5b werden die Fahrzeuge 6, 7 absolut gegenueber der steilen Aufsprungbahn 2 gesichert. Aufgrund der entgegengesetzten Bewegung der zwei Schneefahrzeuge (Aufwaertsbewegung/Abwaertsbewegung) wird das Gewicht der Schneefahrzeuge gegenseitig ausgeglichen. Dies erlaubt ein Praeparieren der Aufsprungbahn 2 mit wesentlich geringeren Motorkraeften und wesentlich kleineren Drehmomenten an der Raupe. Man verhindert dadurch eine Beschaedigung des Schneemantels sowie eine Beschaedigung der darunterliegenden Kunststoffbeschichtung. Dank der Vorsehung schwimmerartiger Koerper 8 wird ferner eine Beschaedigung der fertig praeparierten Aufsprungbahn 2 durch die Seilstuecke 5a, 5b selbst verhindert. Des weiteren erlauben die schwimmerartigen Koerper 8 ein freies Verfahren der Schneefahrzeuge 6, 7 zu den Aussenseiten der Aufsprungbahn 2 hin, wie dies z. B. in Fig. 2 fuer das Schneefahrzeug 7 dargestellt ist.

Durch die Erfindung wird es ermoeglicht, die Aufsprungbahn 2 mit dem Schild der Schneefahrzeuge 2, 3 zum Beseitigen von ueberschuessigem Schnee zu bearbeiten. Durch den Einsatz des rueckseitig am Schneefahrzeug angeordneten Fraesaggregats besteht die Moeglichkeit, den Schneebelag zu verdichten oder eventuelle Vereisungen zu beseitigen. Falls die Schneefahrzeuge 6, 7 zusaetzlich mit einer frontal angeordnete Sohneefraese ausgeruestet sind, ist es weiter moeglich, Schnee an den Seitenraendern der Aufsprungpiste 2 zu sammeln und diesen in die Mitte der Aufsprungbahn 2 zu schleudern, was die Moeglichkeiten der Bahnpraeparierung weiter verbessert.

Die Geschwindigkeit, mit der die Aufsprungbahn unter Verwendung von zwei Schneefahrzeugen 6, 7 und der erfindungsgemaessen Vorrichtung vorbereitet werden kann, ist derartig, dass eine Instandsetzung der Aufsprungsbahn 2 auch waehrend der kurzen Wettkampfpausen moeglich ist.

Die Schneefahrzeuge 6, 7 arbeiten stets mit ihrer Frontseite in Fahrtrichtung (f) beziehungsweise (g) ausgerichtet. Sobald z. B. das Schneefahrzeug 6 die bergseitige Zone der Aufsprungbahn 2 erreicht hat und sich in der Naehe des Absprungstisches der Schanze 1 befindet und demzufolge das Fahrzeug 7 das talseitige Ende der Aufsprungbahn 2 erreicht hat, erfolgt ein Ausklinken der Fahrzeuge von den Seilenden 5a und 5b, ein Wenden der Fahrzeuge und ein abermaliges verbinden der Seilstuecke 5a und 5b mit den gewendeten Schneefahrzeugen. Dadurch wird es moeglich, dass das vorher bergaufwaerts gefahrene Fahrzeug (Pfeil f) nunmehr mit seinem Vorderschild zum Tal hin abfaehrt und das Fahrzeug 7, das im vorangegangenen Arbeitsvorgang zur Talseite abgefahren ist, nunmehr die Aufsprungsbahn 2 mit dem zum Berg hin gerichteten Frontschild in Richtung Schanzentisch 1 befaehrt.

Mit besonderem Vorteil koennen die Seilstuecke 5, 5a, 5b mittels einer Winde oder aehnlicher Einrichtung fuer Lager- oder Transportzwecke aufgewickelt werden.

## Patentansprüche

1. Einrichtung zum Praeparieren der Aufsprungbahn einer Skisprungschanze, **dadurch gekennzeichnet,** dass in der Naehe des Absprungtisches (1) der Schanze auf Abstand angeordnete Fuehrungs- und Umlenkrollen (3, 4) vorgesehen sind, die ein Seil (5) aufnehmen, dessen Enden (5a, 5b) entlang der Aufsprungbahn (2) angeordnet sind und die Seilenden (5a, 5b) mit zwei Schneefahrzeugen (6, 7) verbindbar sind.

2. Einrichtung, nach Patentanspruch 1, **dadurch gekennzeichnet,** das die Seilstuecke (5a, 5b) mit schwimmerartigen Gleitkoerpern (8), die auf dem Boden der Aufsprungbahn (2) ruhen, ausgeruestet sind.

3. Einrichtung, nach Patentanspruch 1, **dadurch gekennzeichnet,** dass die Rollen linken Seite des Absprungtisches (1) der Schanze angeordnet sind.

4. Einrichtung, nach Patentanspruch 1, **dadurch gekennzeichnet,** dass die schwimmerartig ausgebildeten Koerper (8) verschiebbar gegenueber den Seilstuecken (5a, 5b) angeordnet sind.

5. Einrichtung, nach Patentanspruch 1 und 4, **dadurch gekennzeichnet,** dass die schwimmerartigen Koerper (8) als Hohlkoerper ausgebildet sind, die frei vom Seil (5) durchdrungen werden.

6. Einrichtung, nach Patentanspruch 1, **dadurch gekennzeichnet,** dass die schwimmerartigen Koerper (8) abgerundete Form und abgerundete Raender zum Gleiten des Koerpers (8) auf dem Boden (2) der Aufsprungbahn aufweisen.

7. Einrichtung, nach Patentanspruch 1, **dadurch gekennzeichnet,** dass die Eintritts- und Austrittsoeffnungen der schwimmer- artigen Koerper (8) mit Laufrollen (11, 12) bestueckt sind, die parallel zueinander auf beiden Seiten des Seils (5a, 5b) angeordnet sind.

8. Einrichtung, nach Patentanspruch 1, **dadurch gekennzeichnet,** dass die Laufrollen (11, 12) von L-foermigen Halterungen (12, 14) aufgenommen sind, wobei ein Arm der L-foermigen Halterung als Befestigungsmittel am schwimmerartigen Koerper (8) und der andere Arm der L-foermigen Halterung als seitliches Fuehrungsmittel des Seils (5a, 5b) dient.

9. Einrichtung, nach Patentanspruch 1, **dadurch gekennzeichnet,** dass die einzelnen schwimmerartigen Koerper (8) untereinander durch ein zusaetzliches Seil (15) oder aehnliches als Distanzhalter dienendes Mittel verbunden sind.

10. Einrichtung, nach Patentanspruch 1, **dadurch gekennzeichnet,** dass die Schneefahrzeuge (6, 7) mit den Enden (5a, 5b) des Seiles (5) in der Art verbunden sind, dass das Frontschild eines jeden Fahrzeuges stets in Fahrtrichtung (f, g) ausgerichtet ist.
